# EUROPÄISCHE PATENTSCHRIFT

(11) **EP 3 837 440 B1**
(45) Veröffentlichungstag und Bekanntmachung des Hinweises auf die Patenterteilung: **06.09.2023**
(21) Anmeldenummer: 19744669.3
(22) Anmeldetag: 23.07.2019
(51) Int. Cl.: F04B 39/06, F04B 39/12

(54) **ZYLINDERKOPF FÜR EINEN KOMPRESSOR**
CYLINDER HEAD FOR COMPRESSOR
TÊTE DE CYLINDRE POUR UN COMPRESSEUR

(30) Priorität: 17.08.2018 DE 102018120027
(43) Veröffentlichungstag der Anmeldung: 23.06.2021
(73) Patentinhaber: Voith Patent GmbH, 89522 Heidenheim (DE)
(72) Erfinder: BURKAUSKAS, Marius, 09405 Zschopau (DE)
(74) Vertreter: Voith Patent GmbH - Patentabteilung
(86) Internationale Anmeldenummer: PCT/EP2019/069726
(87) Internationale Veröffentlichungsnummer: WO 2020/035265

(56) Entgegenhaltungen:
- DE-A1-102013 019 812
- JP-A- H11 218 079
- US-A1- 2016 177 936
- US-A1- 2017 321 693

## Beschreibung

Die Erfindung betrifft einen Zylinderkopf für einen Kompressor, insbesondere einen Hubkolbenkompressor für den Einsatz in Kraftfahrzeugen, der zum Verdichten eines kompressiblen Arbeitsmediums, insbesondere Luft, für den Einsatz in einer Druckluftversorgungsvorrichtung eines Kraftfahrzeugs, geeignet ist.

Hubkolbenverdichter bzw. Verdichter oder Luftpresser dienen der Kompression von Gasen, z. B. Luft, die als Arbeitsmedium zum Betrieb verschiedener Aggregate in einem Kraftfahrzeug genutzt wird.

Der Hubkolbenverdichter besteht im Wesentlichen aus einem Grundkörper, bzw. Kurbelwellengehäuse oder Zylindergehäuse, in dem mindestens ein Hubkolben angeordnet ist, und einem Zylinderkopf. Im Betrieb wird Umgebungsluft über einen Einlasskanal in den Hubkolbenraum eingesaugt, verdichtet und anschließend über einen Kanal weitergeleitet. Bei einem mehrstufigen Hubkolbenverdichter erfolgt die Weiterleitung der verdichteten Luft in eine weitere bzw. nachfolgende Verdichterstufe und wird dort weiter verdichtet. Die komprimierte Luft wird anschließend über eine Luftaufbereitungseinheit in den Druckluftbehälter geleitet.

Ein derartiger Zylinderkopf ist beispielsweise aus der DE 10 2015 225 069 A1 bekannt und setzt sich aus mehreren Bauteilen zusammen, die schichtweise übereinander angeordnet sind. Die Bauteile bilden unterschiedliche Kanäle oder Kammern, durch die Luft oder ein Kühlmedium, insbesondere Kühlwasser strömt. Zur Kühlung der komprimierten Luft wird die Kanalführung durch den Zylinderkopf bzw. durch die einzelnen Bauteile des Zylinderkopfs derart gewählt, dass der Kanal möglichst lang ist und möglichst nah an dem Kühlmittelkanal vorbeiführt. Durch die kompakte Bauweise des Zylinderkopfes lässt es sich allerdings nicht vermeiden, dass ein Wärmeaustausch zwischen den Luftströmen, die durch den Zylinderkopf geführt werden und unterschiedliche Temperaturen aufweisen, stattfindet.

Die Wärmeübertragung zwischen den Luftströmen mit unterschiedlichen Temperaturen erfolgt dabei über die Trennwände der Kanäle. Durch die metallische Ausführung dieser Trennwände ist die Wärmeleitfähigkeit sehr gut. Nachteilig ist, dass diese Wärmeübertragung den Wirkungsgrad des Hubkolbenverdichters negativ beeinflusst. Aus der DE 10 2013 019 812 A1 ist ein Luftverdichter bekannt, der einen Zylinderkopf mit mindestens einem Ansaugkanal und eine Druckkanal aufweist. Der Ansaugkanal ist gegenüber einem Kompressionsraum mittels einer Sauglamelle druckdicht verschließbar. Ansaugkanal ist abschnittsweise von einer sauglamellennahen, im Wesentlichen konzentrischen Ringnut umgeben, durch die der Endabschntt des Ansaugkanals gegenüber dem Zylinderkopf thermisch Isoliert ist.

Die JP H11218079 offenbart einen Zylinderkopf mit zwischen den Kanälen für das zu komprimierende Fluid liegenden Kühlwasserkanälen.

Die Aufgabe der Erfindung ist es, den Zylinderkopfaufbau derart zu verbessern, dass die Effizienz des Hubkolbenverdichters vergrößert wird.

Die Aufgabe wird erfindungsgemäß durch eine Zylinderkopfausführung gelöst, die derart aufgebaut ist, dass eine unerwünschte Wärmeübertragung zwischen zwei Fluidströmungen minimiert wird. Weitere vorteilhafte Merkmale der erfindungsgemäßen Ausführung finden sich in den Unteransprüchen.

Es wird ein Zylinderkopf für einen Hubkolbenverdichter zum Verdichten eines kompressiblen Arbeitsmediums, umfassend ein Zylinderdeckel und eine Ventilträgerplatte, vorgeschlagen, der wie folgt aufgebaut ist und folgende Merkmale aufweist. Zwischen Zylinderdeckel und Ventilträgerplatte ist ein Zwischenelement angeordnet und zwischen Ventilträgerplatte und Zwischenelement sowie zwischen Zylinderdeckel und Zwischenelement sind mehrere Kanalabschnitte und/oder Kammern angeordnet bzw. werden durch diese gebildet, durch die unterschiedliche Medienströme leitbar sind. Zur Verbesserung der Effizienz des Hubkolbenverdichters sind im Zylinderkopf eine oder mehr Isolierkammer vorgesehen, die die Kanalabschnitte und/oder Kammern zumindest bereichsweise thermisch voneinander isolieren.

In einer bevorzugten Ausführung, zum Beispiel bei einem einstufigen Hubkolbenverdichter, sind ein Einlassraum und ein Auslassraum vorgesehen, zwischen denen die Isolierkammer angeordnet ist. Bei Mehrkolbenverdichtern oder auch mehrstufigen Verdichtern, können auch weitere Isolierkammern zwischen unterschiedlichen Temperaturbereichen angeordnet sein.

Weiterhin kann im Zylinderkopf ein Auslasskanal vorgesehen sein, wobei der Isolierkanal den Einlassraum und den Auslassraum zumindest bereichsweise gegenüber dem Auslasskanal thermisch isoliert.

Die Isolierkammern können im Wesentlichen durch Vertiefungen in der Ventilträgerplatte und/oder im Zylinderdeckel gebildet werden. Dabei werden die Vertiefungen dann mittels des Zwischenelements verschlossen.

Vorzugweise enthalten die Isolierkammern eingeschlossene Umgebungsluft. Bei der Montage braucht somit kein zusätzlicher Arbeitsschritt eingeplant werden. Alternativ können die Isolierkammern aber auch mit einem Isoliermaterial gefüllt sein oder Vakuum enthalten.

Weiterhin kann vorgesehen sein, dass das Zwischenelement Verbindungsöffnungen aufweist, die Kanalabschnitte und/oder Kammern in der Ventilträgerplatte und im Zylinderdeckel miteinander verbinden. So können der Luftstrom und/oder der Kühlmediumstrom von einer Ebene in eine andere gelangen. Das Zwischenelement kann auch ein Dichtelement sein.

In einer Ausführung kann der Zylinderkopf ein Zylinderkopf für einen mehrstufigen Hubkolbenverdichter sein, wobei zwischen den Auslasskammern der Verdichterstufen die Einlasskammern der Verdichterstufen angeordnet sind.

Weiterhin kann zwischen der Auslasskammer und der Einlasskammer der zweiten Verdichterstufe und/oder zwischen der Einlasskammer der zweiten Verdichterstufe und der Einlasskammer der ersten Verdichterstufe eine Isolierkammer angeordnet sein.

Anhand von Ausführungsbeispielen werden weitere vorteilhafte Ausprägungen der Erfindung erläutert unter Bezugnahme auf die Zeichnungen. Die genannten Merkmale können nicht nur in der dargestellten Kombination vorteilhaft umgesetzt werden, sondern auch einzeln untereinander kombiniert werden. Die Figuren zeigen im Einzelnen:
- Fig.1: Hubkolbenverdichter mit Zylinderkopf (Schnitt B-B)
- Fig.2: Draufsicht auf den Zylinderkopf (Schnitt A-A)
- Fig. 3: Alternativer Aufbau für einen Zylinderkopf

Figur 1 zeigt einen zweistufigen Hubkolbenverdichter 1 bzw. Kompressor mit Zylinderkopf 2 im Schnitt. Der Schnittverlauf ist aus Figur 2 zu entnehmen. Der Zylinderkopf 2 setzt sich zusammen aus der Ventilträgerplatte 5, dem Zylinderkopfdeckel 7 und einem dazwischen angeordneten Zwischenelement 6.

Figur 2 zeigt eine Draufsicht auf den Zylinderkopf 2, wobei der Schnittverlauf A-A aus Figur 1 zu entnehmen ist.

Der Hubkolbenverdichter 1 weist eine Wasserkühlung auf, die durch das Zylindergehäuse 3 und durch den Zylinderkopf 2 verläuft. Nicht zu erkennen ist der genaue Verlauf der Kühlmittelkanäle 8.1 und 8.2, die miteinander verbunden sind, so dass ein Kühlmittelstrom durch beide Bereiche strömen kann.

Wie aus den Figuren 1 und 2 weiterhin zu entnehmen ist, verlaufen zwischen Ventilträgerplatte 5 und Zwischenelement 6 sowie zwischen Zylinderdeckel 7 und Zwischenelement 6 mehrere Kanalabschnitte 8.1, 10 und mehrere Kammern 14.1, 14.2, 15.1 und 15.2 vorhanden. Weiterhin sind im Zylinderkopf 2 mehrere Isolierkammern 9.1, 9.2 angeordnet.

Die Isolierkammern 9.1 und 9.2 sind in diesem Ausführungsbeispiel derart angeordnet, dass insbesondere der Kanalabschnitt 10, durch den die heiße Druckluft der zweiten Verdichterstufe 18 zur Auslassöffnung 20 geleitet wird, von den Kammern 14.1, 14.2, 15.1 und 15.2 isoliert wird. Auf diese Weise wird verhindert, dass es zu einer unerwünschten Erwärmung der Ansaugluft, insbesondere der kühlen Umgebungsluft, und der vorkomprimierten Luft, die von der ersten Verdichterstufe 17 zur zweiten Verdichterstufe 18 geleitet wird, kommt.

Der Verlauf der Isolierkammern ist aus Figur 2 zu entnehmen, wobei zu erkennen ist, dass mittels der Isolierkammern nicht unbedingt eine vollständige Abschottung zwischen heißen und kalten Luftströmen erreicht wird. Durch die teilweise Isolierung wird die direkte Wärmeübertragung durch die metallischen Zwischenwände aber zumindest stark reduziert.

Wie zu erkennen, sind die Isolierkammern 9.1 und 9.2 abgeschlossene Hohlräume, die im Wesentlichen durch Vertiefungen in der Ventilträgerplatte 5 und im Zylinderdeckel 7 gebildet werden und durch das Zwischenelement 6 verschlossen sind. Die Isolierkammern 9.1 und 9.2 sind mit Umgebungsluft gefüllt, die bei der Montage eingeschlossen wurde.

Bei zweistufigen Hubkolbenverdichtern 1 ist es wesentlich, dass die vorkomprimierte Luft aus der ersten Verdichterstufe 17 möglichst weit abgekühlt wird, bevor sie in die zweite Verdichterstufe 18 über den Einlassraum 14.2 eingesaugt wird. Um dies zu erreichen, wird der Luftstrom von dem Auslassraum 15.1 der ersten Verdichterstufe 17 durch einen Verbindungskanal 19 im Zylindergehäuse 3 geleitet. Die Wände des Verbindungskanals 19 stehen einmal mit dem Kühlkanal 8.2 in Kontakt und weisen zudem eine große Kühlfläche gegenüber der Umgebungsluft auf.

Figur 3 zeigt einen alternativen Aufbau für einen Zylinderkopf 1. Dieser unterscheidet sich im Wesentlichen durch die Anordnung der Kanäle und Kammern. So sind die Isolierkammern 9.3 hier zwischen dem Verbindungskanal 19 und dem Druckluftkanal 10 angeordnet. Die Isolierkammer 9.3 ist in die Ventilträgerplatte 5 eingearbeitet und wird durch das Dichtelement 4 verschlossen.

### Bezugszeichenliste

- 1: Kompressor
- 2: Zylinderkopf
- 3: Zylindergehäuse
- 4: Dichtungselement
- 5: Ventilträgerplatte
- 6: Zwischenelement
- 7: Zylinderdeckel
- 8: Kühlmittelkanal
- 9.1... 9.3: Isolierkammer
- 10: Druckluftkanal
- 11: Ansaugluftkanal zweite Stufe
- 12: Auslassventil
- 13: Einlassventil
- 14.1, 14.2: Einlassraum
- 15.1, 15.2: Auslassraum
- 16: Hubkolbenraum
- 17: erste Verdichterstufe
- 18: zweite Verdichterstufe
- 19: Verbindungskanal
- 20: Auslassöffnung

## Patentansprüche

1. Zylinderkopf (2) für einen Hubkolbenverdichter zum Verdichten eines kompressiblen Arbeitsmediums, umfassend einen Zylinderdeckel (7) und eine Ventilträgerplatte (5), wobei
- zwischen Zylinderdeckel (7) und Ventilträgerplatte (5) ein Zwischenelement (6) angeordnet ist;
- zwischen Ventilträgerplatte (5) und Zwischenelement (6) sowie zwischen Zylinderdeckel (7) und Zwischenelement (6) mehrere Kanalabschnitte (8.1,10) und/oder Kammern (14.1, 14.2, 15.1, 15.2) gebildet werden, durch die unterschiedliche Medienströme leitbar sind, **dadurch gekennzeichnet,**
**dass** im Zylinderkopf (2) eine Isolierkammer (9.1... 9.3), *die als* abgeschlossener Hohlraum ausgeführt ist, vorgesehen ist, die die Kanalabschnitte (8.1, 10) und/oder Kammern (14.1, 14.2, 15.1, 15.2) zumindest bereichsweise thermisch voneinander isolieren.

2. Zylinderkopf nach Anspruch 1,
**dadurch gekennzeichnet,**
**dass** ein Einlassraum (14.1, 14.2) und ein Auslassraum (15.1, 15.2) vorgesehen sind, zwischen denen die Isolierkammer (9.1) angeordnet ist.

3. Zylinderkopf nach Anspruch 1,
**dadurch gekennzeichnet,**
**dass** ein Auslasskanal 10 vorgesehen ist, wobei die Isolierkammer (9.1) den Einlassraum (14.1, 14.2) und den Auslassraum (15.1, 15.2) zumindest bereichsweise gegenüber dem Auslasskanal (10) thermisch isoliert.

4. Zylinderkopf nach Anspruch 1,
**dadurch gekennzeichnet,**
**dass** die Isolierkammern (9.1... 9.3) im Wesentlichen durch Vertiefungen in der Ventilträgerplatte (5) und/oder im Zylinderdeckel (7) gebildet werden.

5. Zylinderkopf nach Anspruch 1,
**dadurch gekennzeichnet,**
**dass** die Isolierkammer (8.1, 8.2, 8.3) eingeschlossene Umgebungsluft enthält.

6. Zylinderkopf nach Anspruch 1,
**dadurch gekennzeichnet,**
**dass** die Isolierkammer (8.1, 8.2, 8.3) mit einem Isoliermaterial gefüllt ist oder Vakuum enthält.

7. Zylinderkopf nach Anspruch 1,
**dadurch gekennzeichnet,**
**dass** das Zwischenelement (6) Verbindungsöffnungen aufweist, die Kanalabschnitte (8.1, 10) und/oder Kammern (14.1, 14.2, 15.1, 15.2) in der Ventilträgerplatte (5) und im Zylinderdeckel (7) miteinander verbinden.

8. Zylinderkopf nach Anspruch 1,
**dadurch gekennzeichnet,**
**dass** das Zwischenelement (6) ein Dichtelement ist.

9. Zylinderkopf nach Anspruch 2,
**dadurch gekennzeichnet,**
**dass** der Zylinderkopf (2) ein Zylinderkopf (1) für einen mehrstufigen Hubkolbenverdichter ist, wobei zwischen den Auslasskammern (15.1, 15.2) der Verdichterstufen (17, 18) die Einlasskammern (14.1, 14.2) der Verdichterstufen (17, 18) angeordnet sind.

10. Zylinderkopf nach Anspruch 9,
**dadurch gekennzeichnet,**
**dass** zwischen der Auslasskammer (15.2) und der Einlasskammer (14.2) der zweiten Verdichterstufe (18) und/oder zwischen der Einlasskammer (14.2) der zweiten Verdichterstufe (18) und der Einlasskammer (14.1) der ersten Verdichterstufe (17) eine Isolierkammer (9.1) angeordnet ist.

## Claims

1. Cylinder head (2) for a reciprocating compressor for compressing a compressible working medium, comprising a cylinder cover (7) and a valve carrier plate (5), wherein
- an intermediate element (6) is arranged between the cylinder cover (7) and the valve carrier plate (5) ;
- a plurality of channel sections (8.1, 10) and/or chambers (14.1, 14.2, 15.1, 15.2) are formed between the valve carrier plate (5) and the intermediate element (6) and between the cylinder cover (7) and the intermediate element (6), through which various media flows can be conducted,
**characterized in that**
an insulation chamber (9.1... 9.3), which is configured as a sealed cavity, is provided in the cylinder head (2), which chamber at least in regions thermally insulates the channel sections (8.1, 10) and/or chambers (14.1, 14.2, 15.1, 15.2) from one another.

2. Cylinder head according to Claim 1,
**characterized in that**
an inlet chamber (14.1, 14.2) and an outlet chamber (15.1, 15.2) are provided, the insulation chamber (9.1) being arranged therebetween.

3. Cylinder head according to Claim 1,
**characterized in that**
an outlet channel (10) is provided, wherein the insulation chamber (9.1) at least in regions thermally insulates the inlet chamber (14.1, 14.2) and the outlet chamber (15.1, 15.2) relative to the outlet channel (10).

4. Cylinder head according to Claim 1,
**characterized in that**
the insulation chambers (9.1... 9.3) are substantially formed by recesses in the valve carrier plate (5) and/or in the cylinder cover (7).

5. Cylinder head according to Claim 1,
**characterized in that**
the insulation chamber (8.1, 8.2, 8.3) contains enclosed ambient air.

6. Cylinder head according to Claim 1,
**characterized in that**
the insulation chamber (8.1, 8.2, 8.3) is filled with an insulating material or contains a vacuum.

7. Cylinder head according to Claim 1,
**characterized in that**
the intermediate element (6) has connection openings which connect together channel sections (8.1, 10) and/or chambers (14.1, 14.2, 15.1, 15.2) in the valve carrier plate (5) and in the cylinder cover (7) .

8. Cylinder head according to Claim 1,
**characterized in that**
the intermediate element(6) is a sealing element.

9. Cylinder head according to Claim 2,
**characterized in that**
the cylinder head (2) is a cylinder head (1) for a multi-stage reciprocating compressor, wherein the inlet chambers (14.1, 14.2) of the compressor stages (17, 18) are arranged between the outlet chambers (15.1, 15.2) of the compressor stages (17, 18).

10. Cylinder head according to Claim 9,
**characterized in that**
an insulation chamber (9.1) is arranged between the outlet chamber (15.2) and the inlet chamber (14.2) of the second compressor stage (18) and/or between the inlet chamber (14.2) of the second compressor stage (18) and the inlet chamber (14.1) of the first compressor stage (17).

## Revendications

1. Culasse (2) pour un compresseur à piston alternatif pour la compression d'un fluide de travail compressible, comprenant un couvercle de cylindre (7) et une plaque de support de soupape (5),
- un élément intermédiaire (6) étant agencé entre le couvercle de cylindre (7) et la plaque de support de soupape (5) ;
- plusieurs sections de canal (8.1, 10) et/ou chambres (14.1, 14.2, 15.1, 15.2) étant formées entre la plaque de support de soupape (5) et l'élément intermédiaire (6), ainsi qu'entre le couvercle de cylindre (7) et l'élément intermédiaire (6), à travers lesquelles différents courants de fluide peuvent être conduits,
**caractérisée**
**en ce qu'**il est prévu dans la culasse (2) une chambre d'isolation (9.1...9.3) qui est réalisée sous forme de chambre creuse fermée, qui isole thermiquement les unes des autres, au moins par zones, les sections de canal (8.1, 10) et/ou les chambres (14.1, 14.2, 15.1, 15.2).

2. Culasse selon la revendication 1,
**caractérisée**
**en ce qu'**une chambre d'admission (14.1, 14.2) et une chambre d'échappement (15.1, 15.2) sont prévues, entre lesquelles la chambre d'isolation (9.1) est agencée.

3. Culasse selon la revendication 1,
**caractérisée**
**en ce qu'**il est prévu un canal d'échappement (10), la chambre d'isolation (9.1) isolant thermiquement la chambre d'admission (14.1, 14.2) et la chambre d'échappement (15.1, 15.2) au moins par zones par rapport au canal d'échappement (10).

4. Culasse selon la revendication 1,
**caractérisée**
**en ce que** les chambres d'isolation (9.1...9.3) sont essentiellement formées par des renfoncements dans la plaque de support de soupape (5) et/ou dans le couvercle de cylindre (7).

5. Culasse selon la revendication 1,
**caractérisée**
**en ce que** la chambre d'isolation (8.1, 8.2, 8.3) contient de l'air ambiant enfermé.

6. Culasse selon la revendication 1,
**caractérisée**
**en ce que** la chambre d'isolation (8.1, 8.2, 8.3) est remplie d'un matériau isolant ou contient du vide.

7. Culasse selon la revendication 1,
**caractérisée**
**en ce que** l'élément intermédiaire (6) présente des ouvertures de liaison qui relient entre elles des sections de canal (8.1, 10) et/ou des chambres (14.1, 14.2, 15.1, 15.2) dans la plaque de support de soupape (5) et dans le couvercle de cylindre (7).

8. Culasse selon la revendication 1,
**caractérisée**
**en ce que** l'élément intermédiaire (6) est un élément d'étanchéité.

9. Culasse selon la revendication 2,
**caractérisée**
**en ce que** la culasse (2) est une culasse (1) pour un compresseur à piston alternatif à plusieurs étages, les chambres d'admission (14.1, 14.2) des étages de compresseur (17, 18) étant agencées entre les chambres d'échappement (15.1, 15.2) des étages de compresseur (17, 18) .

10. Culasse selon la revendication9,
**caractérisée**
**en ce qu'**une chambre d'isolation (9.1) est agencée entre la chambre d'échappement (15.2) et la chambre d'admission (14.2) du deuxième étage de compresseur (18) et/ou entre la chambre d'admission (14.2) du deuxième étage de compresseur (18) et la chambre d'admission (14.1) du premier étage de compresseur (17).
